# EUROPÄISCHE PATENTSCHRIFT

(11) **EP 0 795 882 B1**
(45) Veröffentlichungstag und Bekanntmachung des Hinweises auf die Patenterteilung: **17.03.2004**
(21) Anmeldenummer: 97100758.8
(22) Anmeldetag: 18.01.1997
(51) Int. Cl.: H01H 13/52, H01H 13/70

(54) **Tastschalter**
Push-button switch
Poussoir

(30) Priorität: 07.03.1996 DE 19608773
(43) Veröffentlichungstag der Anmeldung: 17.09.1997
(73) Patentinhaber: Preh-Werke GmbH & Co. KG, 97616 Bad Neustadt a.d. Saale (DE)
(72) Erfinder: Hochgesang, Gerhard, 97616 Bad Neustadt (DE)
(74) Vertreter: Dietrich, Barbara

(56) Entgegenhaltungen:
- DE-A1- 4 212 562
- DE-C2- 3 809 770
- GB-A- 2 133 627
- US-A- 4 453 061

## Beschreibung

Die Erfindung betrifft einen Tastschalter nach dem Oberbegriff des Patentanspruchs 1. Solche Tastschalter einzeln oder mehrfach nebeneinander als Tastenfeld angeordnet, finden Anwendung innerhalb von Schalttafeln oder bei Eingabetastaturen.

Über dem Betätigungsglied des Tastschalters ist eine domförmige Tastenkappe angeordnet, die bei Tastenfeldem als Matte ausgestaltet sein kann. Bei diesen Tastenkappen ist eine Beund Entlüftung der innerhalb der Tastkappen bestehenden Schaltkammem beim Hereindrücken der Tastenkappe zwingend erforderlich. Dies kann durch direkten Austritt der Luft in die Atmosphäre oder durch eine Be- und Entlüftung in andere Schaltkammern unter Druckausgleich erfolgen.

Einen solchen Tastschalter beschreibt die DE-38 09 770 C2. Der Nachteil dieses Systems ist, daß bei direktem Austritt der Luft in die Atmosphäre durch den folgenden Ansaugeffekt Staub und Feuchtigkeit in die Schaltkammern eingezogen werden. Erfolgt dagegen die Beund Entlüftung in die anderen Schaltkammern hinein, kann kein Staub und keine Feuchtigkeit eindringen. Jedoch wird durch das Auftreten der Luftpolster und damit verbunden einer Druckänderung die Betätigungskraft des Tastschalters in dieser Schaltkammer verändert, so daß es zu Fehltastungen führen kann.

Eine Folientastatur mit Schnappscheiben beschreibt die DE 42 12 562 A1. Zur Be- und Entlüftung beim Tasten befinden sich neben den Drucktasten Belüftungslöcher. Die Luft unter den Schnappscheiben wird nicht abgeführt, sondern wirkt dort als Luftfeder zur Erzeugung einer Rückstellkraft.

Aus der US 4,453,061 ist ein Tastschalter bekannt, der eine Schaltkammer unter einer Tastenkappe besitzt, wobei die Schaltkammer über mehrere Löcher mit der Atmosphäre ver bunden ist. Die Schaltkammer wird von einem Gehäuse umhüllt, welches umfangsseitig ein Dichtmittel aufweist. Dieses Dichtmittel kann auch als Staubfilter fungieren.

Die Aufgabe der Erfindung besteht darin, einen angegebenen Tastschalter so zu gestalten, daß ein Eindringen von Staub und Feuchtigkeit verhindert wird.

Gelöst wird die Aufgabe durch die im kennzeichnenden Teil des Patentanspruchs 1 enthaltenen Merkmale.

Dadurch, daß jede Schaltkammer getrennt nach außen be- und entlüftet wird, erfolgt keine Beeinflussung der Betätigungskräfte. Auch wird eine Verschmutzung des Schaltsystems verhindert.

Vorteilhafte Ausführungen sind in den Unteransprüchen enthalten.

Die erfinderische Lösung soll anhand eines Ausführungsbeispieles mit Zeichnung näher erläutert werden.

Es zeigt die einzige Figur einen stilisierten Tastschalter im Schnitt.

Die Zeichnung zeigt schematisch einen Tastschalter 1 mit einer domförmigen Tastenkappe 2, die von einer nicht dargestellten Taste auf eine Kontaktfolie 3 gedrückt werden kann und dabei mit einer Kontaktpille 4 Kontakte kurzschließt.

Der Tastschalter 1 kann Teil eines aus vielen Tastschaltern bestehenden Tastenfeldes sein, wobei dann die Tastenkappe 2 auf einer sogenannten Tastenmatte 5 besteht. Eine unter der Tastenkappe 2 bestehende Schaltkammer 6 ist durch einen Belüftungskanal 7 mit der Atmosphäre verbunden, so daß die in der Schaltkammer 6 befindliche Luft bei der Betätigung ausströmen und wieder hineinströmen kann.

Erfindungsgenäß ist nun vorgesehen, daß der Belüftungskanal 7 eine luftdurchlässige Filterschicht 8 aufweist, so daß Staub und Feuchtigkeit nicht mehr in die Schaltkammer 6 eintreten bzw. gesaugt werden kann.

Es ist vorgesehen, daß der Belüftungskanal 7 durch Durchbrüche 9, 10 der Kontaktfolie 3 sowie eines Trägers 11 gebildet ist, wobei zwischen Kontaktfolie 3 und Träger 11 ein die Filterschicht 8 bildendes Filtervlies 12 angeordnet ist.

Wie der Zeichnung entnehmbar ist, ist vorgesehen, daß die Durchbrüche 9, 10 der Kontaktfolie 3 und des Trägers 11 im Bereich der Schaltkammer 6 bestehen, d. h. jede Schaltkammer einen eigenen Belüftungskanal aufweist.

Alternativ hierzu kann es vorteilhaft sein, insbesondere bei eng zusammenliegenden Schaltkammern, wenn mehrere Schaltkammern 6 über einen in einer mehrere Tastenkappen 2 aufweisenden Tastenkappenmatte 5 angeordneten Verbindungskanal (nicht dargestellt) mit dem Belüftungskanal 7 verbunden sind. Hierdurch können mehrere Durchbrüche 9, 10 in der Kontaktfolie 3 bzw. dem Träger 11 entfallen. Die zwischen der Kontaktfolie 3 und dem Träger 11 befindliche Filterschicht 8 bzw. das Filtervlies 12 ist vorteilhafterweise staub- und feuchtigkeitsabweisend. Es besitzt vorzugsweise eine Dicke zwischen 0,15 mm und 0,5 mm, vorzugsweise von 0,2 mm.

Der erfindungsgemäß Tastschalter 1, insbesondere als Teil eines Tastenfeldes 5 ist durch Entlüftung der Schaltkammer 6 leicht zu betätigen. Die dabei ausgetauschte Luft wird durch die Filterschicht 8, 12 von Staub und Feuchtigkeit befreit, so daß keine Verschmutzung der Kontakte und der Kontaktpille 4 eintreten kann.

Die vorgeschlagene Ausführung läßt sich vorteilhaft in einer Großserienfertigung herstellen.

## Patentansprüche

1. Tastschalter mit einer domförmigen Tastenkappe, die von einer Taste auf eine Kontaktfolie gedrückt wird und mit einer Kontaktpille Kontakte kurzschließt, wobei die unter der Tastenkappe bestehende Schaltkammer über einen Belüftungskanal mit der Atmosphäre verbunden ist, **dadurch gekennzeichnet, daß** der Belüftungskanal (7) eine luftdurchlässige Filterschicht (8) aufweist und der Belüftungskanal (7) durch Durchbrüche (9, 10) der Kontaktfolie (3) sowie eines Trägers (11) gebildet wird, wobei zwischen Kontaktfolie (3) und Träger (11) die Filterschicht (8) angeordnet ist.

2. Tastschalter nach Anspruch 1, **dadurch gekennzeichnet, daß** die Filterschicht (8) aus einem Filtervlies (12) gebildet wird, welches zudem staub- und feuchtigkeitsabweisend ist.

3. Tastschalter nach Anspruch 1 oder 2, **dadurch gekennzeichnet, daß** mehrere Schaltkammern (6) über einen Verbindungskanal in einer mehrere Tastenkappen (2) aufweisenden Tastenkappenmatte (5) mit dem Belüftungskanal (7) verbunden sind.

4. Tastenmatte mit mehreren Tastschaltern nach Anspruch 3, **dadurch gekennzeichnet, daß** die Durchbrüche (9, 10) der Kontaktfolie (3) und des Trägers (11) in jeder Schaltkammer (6) bestehen und somit mehrere Belüftungskanäle (7) bilden.

## Claims

1. Push-button switch having a dome-shaped key top which is pressed by a key onto a contact foil and by means of a contact pellet short-circuits contacts, the switching chamber that exists underneath the key top being connected to the atmosphere by way of a ventilation channel, **characterised in that** the ventilation channel (7) has an air-permeable filter layer (8), and the ventilation channel (7) is formed by openings (9, 10) in the contact foil (3) and also in a carrier (11), the filter layer (8) being arranged between the contact foil (3) and the carrier (11).

2. Push-button switch according to claim 1, **characterised in that** the filter layer (8) is formed from a non-woven filter fabric (12) which is, moreover, dust- and moisture-repellent.

3. Push-button switch according to claim 1 or 2, **characterised in that** a plurality of switching chambers (6) are connected to the ventilation channel (7) by way of a connecting channel in a key-top mat (5) which has a plurality of key tops (2).

4. Key mat having a plurality of push-button switches according to claim 3, **characterised in that** the openings (9, 10) in the contact foil (3) and in the carrier (11) are present in each switching chamber (6) and thus form a plurality of ventilation channels (7).

## Revendications

1. Interrupteur à touche avec un capuchon de touche en forme de dôme, qui est pressé par une touche sur un film de contact et court-circuite des contacts avec une pastille de contact, moyennant quoi la chambre de commutation existant sous le capuchon de touche est reliée à l'atmosphère par l'intermédiaire d'un canal de ventilation, **caractérisé en ce que** le canal de ventilation (7) comporte une couche filtrante (8) perméable et **en ce que** le canal de ventilation (7) est formé par des traversées (9, 10) du film de contact (3) ainsi que d'un support (11), moyennant quoi la couche filtrante (8) est disposée entre le film de contact (3) et le support (11).

2. Interrupteur à touche selon la revendication 1, **caractérisé en ce que** la couche filtrante (8) est formée d'un non-tissé de filtre (12) qui repousse la poussière et l'humidité.

3. Interrupteur à touche selon la revendication 1 ou 2, **caractérisé en ce que** plusieurs chambres de commutation (6) sont reliées au canal de ventilation (7) par l'intermédiaire d'un canal de communication dans un tapis de capuchons de touches (5) comportant plusieurs capuchons de touche (2).

4. Tapis de touches avec plusieurs interrupteurs à touche selon la revendication 3, **caractérisé en ce que** les traversées (9, 10) du film de contact (3) et du support (11) existent dans chaque chambre de commutation (6) et forment ainsi plusieurs canaux de ventilation (7).
